# EUROPÄISCHE PATENTSCHRIFT

(11) **EP 1 644 277 B1**
(45) Veröffentlichungstag und Bekanntmachung des Hinweises auf die Patenterteilung: **30.09.2009**
(21) Anmeldenummer: 04740595.6
(22) Anmeldetag: 02.07.2004
(51) Int. Cl.: B65H 1/30

(54) **KONTINUIERLICHES VEREINZELN VON LOSEM BLATTGUT**
CONTINUOUS SEPARATION OF LOOSE SHEETS
SEPARATION CONTINUE DE FEUILLES LIBRES

(30) Priorität: 03.07.2003 DE 10330107
(43) Veröffentlichungstag der Anmeldung: 12.04.2006
(73) Patentinhaber: Giesecke & Devrient GmbH, 81677 München (DE)
(72) Erfinder: DOPFER, Peter, 82269 Geltendorf (DE); CASENSKY, Christian, 85221 Dachau (DE); DEMMELER, Erwin, 87700 Memmingen (DE); MÖNCH, Mario, 82008 Unterhaching (DE)
(74) Vertreter: Höhfeld, Jochen
(86) Internationale Anmeldenummer: PCT/EP2004/007245
(87) Internationale Veröffentlichungsnummer: WO 2005/003005

(56) Entgegenhaltungen:
- EP-A- 0 535 361
- DE-A- 19 512 505
- US-A- 5 011 126

## Beschreibung

Die Erfindung betrifft die automatische, kontinuierliche Vereinzelung von Stapeln von losem Blattgut. Sie betrifft insbesondere ein Vereinzelungsverfahren, eine Vereinzelungsvorrichtung und die Verwendung der Vereinzelungsvorrichtung.

Derartige Verfahren und Vorrichtungen werden insbesondere zum Vereinzeln von Banknotenstapeln eingesetzt, um diese in einem vollautomatischen Prozeß einzeln auf Echtheit und/ oder Zustand zu prüfen.

Der vorliegenden Erfindung liegt das allgemeine Problem zugrunde, in einer Vereinzelungsstation, der das zu vereinzelnde Blattgut in Form von möglicherweise unregelmäßig eintreffenden Päckchen zugeführt wird, einen unterbrechungsfreien Betrieb und einen möglichst hohen Durchsatz erreichen zu können. Offensichtlich wenig geeignet sind hierfür Transportsysteme, die einen zu vereinzelnden Stapel erst dann zur Vereinzelungseinheit transportieren, wenn diese die Vereinzelung eines aktuellen Stapels beendet hat. Derartige Lösungen sind aufgrund der einfachen Koordinierung der Paket-Logistik zwar kostengünstig zu realisieren, sie haben jedoch in der Praxis einen erheblich eingeschränkten Durchsatz, der durch die Nachführzeit eines zu vereinzelnden Stapels zur Vereinzelungseinheit beschränkt ist. Weiterentwicklungen dieses Prinzips reduzieren zwar durch die beschleunigte Nachführung weiterer Stapel die Unterbrechungszeiten, sie begnügen sich aber ebenfalls mit lediglich suboptimalen, von der Nachführgeschwindigkeit abhängigen Durchsatzraten und verursachen durch die erhöhte Transportgeschwindigkeit - u.U. durch Verschiebungen von Stapeln - zusätzliche Ausfallzeiten, was einen erhöhten Wartungsaufwand nach sich zieht.

Die DE 19512 505 A1 der Anmelderin beschreibt ein Verfahren zur kontinuierlichen Vereinzelung von Blattstapeln, das die genannten Nachteile der getakteten Lösungen vermeidet. Hierbei wird während des Vereinzelns eines Stapels von losem Blattgut ein weiterer Stapel so nachgeführt, das er nach der Bearbeitung des ersten Stapels von der Vereinzelungseinheit ohne Unterbrechung ergriffen und vereinzelt werden kann. Da die Vereinzelung nunmehr nicht zur Bereitstellung des nächsten Stapels unterbrochen werden muß, wird ein unterbrechungsfreier Betrieb ermöglicht.

Die kontinuierliche Zuführung von Blattstapeln zu der Vereinzelungseinheit wird durch das Zusammenwirken von zwei rechenförmigen Zuführelementen sichergestellt, die jeweils abwechselnd einen Stapel von einer ebenfalls rechenförmigen Ablage übernehmen und diesen aus einer Ablageposition auf einer Zuführbahn in eine Vereinzelungsposition transportieren, wo er von der Vereinzelungseinheit vereinzelt werden kann. Nachdem ein Stapel von der Vereinzelungseinheit Blatt für Blatt vereinzelt wurde, muß das entsprechende Zuführelement zur Aufnahme eines bereits auf der Ablage wartenden weiteren Stapels aus der Vereinzelungsposition in die Ablageposition rückgeführt werden. Da sich zum Sicherstellen des kontinuierlichen Vereinzelns das andere Zuführelement zu diesem Zeitpunkt bereits in der Vereinzelungsposition befindet, kann das erste Zuführelement nicht auf der Zuführbahn rückgeführt werden, sondern die Rückführung muß auf einer Parallelbahn außerhalb der Zuführbahn erfolgen. Dazu wird das rechenförmige Zuführelement aus der Zuführbahn herausgezogen und parallel zu ihr in eine der rechenförmigen Ablage benachbarte Position geführt. Da die Zinken des Zuführelements derart mit den Zinken der Ablage zusammenwirken, daß das Zuführelement aus der benachbarten Position seitlich in die Ablage eingeschoben werden kann, wird das zurückzuführende Zuführelement schließlich durch Einschieben in die Ablageposition gebracht, wo es durch eine erneute Bewegung auf der Zuführbahn den auf der Ablage bereitliegenden Stapel übernimmt und der Vereinzelungseinheit zuführt.

Das Transportsystem der DE 195 12 505 A1 benötigt also im wesentlichen drei Elemente, die unbewegliche Ablage und zwei gleichartige, vertikal und horizontal bewegliche Zuführelemente, die durch eine ununterbrochene Schleifenbewegung permanent zwischen der Ablageposition und der Vereinzelungsposition wechseln. Als Nachteile dieses Konzepts ist das komplexe Konstruktionsprinzip zu nennen, das zur Kontrolle der mehrachsigen Bewegung der beiden Zuführelemente in Abstimmung mit der Position des jeweils anderen Zuführelements den Einsatz einer Vielzahl von Positionssensoren und einer Steuerelektronik verlangt, die die Schleifenbewegungen der Zuführelemente koordiniert. Die komplexe Konstruktion erhöht die Herstellungskosten und führt zu einem erhöhten Wartungsaufwand und dadurch zu erhöhten Betriebskosten und möglicherweise Ausfallzeiten. Zudem sind bei schnelleren Vereinzelungseinheiten, oder bei kleinen Stapelgrößen Nachschubprobleme denkbar, da zur Aufrechterhaltung einer kontinuierlichen Vereinzelung die langen Bewegungsbahnen der Zuführelemente in einer geringeren Zeit bewältigt werden müssen, als die Vereinzelungseinheit zum Vereinzeln eines Stapels benötigt.

In EP 0 535 361 A2 ist ein Bogenanleger für bogenverarbeitende Maschinen, insbesondere Bogendruckmaschinen, beschrieben, der einen mittels eines Hauptaufzugs anhebbaren bzw. absenkbaren Stapeltisch zur Aufnahme eines Hauptstapels und eine Nonstop-Einrichtung mit wenigstens einem, vorzugsweise zwei seitlich einander gegenüberliegenden, mittels einer Rechenantriebseinrichtung ein- und ausfahrbaren, in Nuten des Stapeltisches aufnehmbaren, mittels eines Hilfsaufzugs anhebbaren bzw. absenkbaren Tragrechen zur Obernahme eines Reststapels vom Stapeltisch, auf dem anschließend ein neuer Stapel aufnehmbar ist, auf den der Reststapel absetzbar ist, aufweist. Eine hohe Funktionssicherheit und Störungsfreiheit kann dadurch erreicht werden, daß wenigstens zwei im Bereich wenigstens eines Rechenstabs angeordnete Auflaufsensoren vorgesehen sind, von denen einer nach oben und einer nach unten weist und mit Hilfe derer die Obernahme des Reststapels durch die Nonstop-Einrichtung und die Bereitstellung eines neuen Stapels unterhalb des Reststapels detektierbar sind.

In US 5 011126 ist eine selbsttätig arbeitende Blattstapel-Ladevorrichtung für eine Papierblatt-Zuführvorrichtung mit einer Haupt-Hebevorrichtung zur Aufnahme eines darauf zu fördernden Blattstapels beschrieben. Die Haupt-Hebevorrichtung wird stufenweise aufwärts bewegt, um das oberste Blatt des Stapels in eine vorbestimmte Höhenposition in bezug auf eine Blatt-Trennvorrichtung zu bringen, die über dem Stapel angeordnet ist und die Blätter einzeln von dem Stapel abnimmt. Wenn der Blattstapel im wesentlichen verbraucht ist, werden von beiden Querseiten des Stapels her horizontal liegende parallele Spieße unter den Stapel eingesetzt, um die Last des Stapels aufzunehmen und die Haupt-Hebevorrichtung für die Aufnahme eines neuen Blattstapels abzusenken. Das Einsetzen der Spieße in Querrichtung des Stapels ist insofern vorteilhaft, als der Mittelteil der Blätter des Stapels in -Förderrichtung der Blätter unabhängig von der Abwärtsdurchbiegung der Spieße in einer konstanten Höhe gehalten werden, so daß eine Einstellung in die Position der Blatt-Trennvorrichtung nicht erforderlich ist.

Ausgehend von der DE 195 12 505 A1 liegt der Erfindung die Aufgabe zugrunde, ein Verfahren zur kontinuierlichen Vereinzelung von Blattgut vorzuschlagen, dem ein einfaches Konstruktionsprinzip zugrunde liegt, und das ein schnelles Nachführen von zu vereinzelnden Stapeln erlaubt.

Die Aufgabe wird durch die Gegenstände der unabhängigen Ansprüche gelöst. Die abhängigen Ansprüche beschreiben bevorzugte Ausgestaltungen.

Erfindungsgemäß wird zum Sicherstellen des kontinuierlichen Vereinzelns durch eine Vereinzelungseinheit ein mehrachsig bewegbares erstes Zuführelement und ein einachsig bewegbares zweites Zuführelement als Zuführeinrichtung verwendet.

Bevorzugt werden die Zuführelemente dabei so eingesetzt, daß das erste Zuführelement einen zu vereinzelnden ersten Stapel von losem Blattgut in der Ablageposition aufnimmt und führt ihn durch eine einachsige Bewegung auf der Zuführbahn in eine Position, in der das oberste Blatt des Stapels von der Vereinzelungseinheit erfaßt werden kann. Dabei führt es den im Zuge des blattweisen Vereinzelns kleiner werdenden Stapel kontinuierlich nach, so daß das jeweils oberste Blatt des Stapels von der Vereinzelungseinheit erfaßt und vereinzelt werden kann. Das zweite nur einachsig bewegbare Zuführelement befindet sich derweil in der Ablageposition und nimmt während des Vereinzelns des ersten Stapels einen nachzuführenden, ebenfalls zu vereinzelnden Stapel auf und führt diesen auf der Zuführbahn aus der Ablageposition in eine Position, in der das oberste Blatt des Stapels direkt unterhalb des ersten Zuführelements zu liegen kommt. Daraufhin werden der zu vereinzelnde erste Stapel und der nachgeführte zweite Stapel vereinigt, indem das nunmehr zwischen beiden Stapeln positionierte erste Zuführelement aus der Zuführbahn herausgezogen wird. Anschließend wird das erste Zuführelement auf einer Schleifenbahn an der Position des zweiten Zuführelements in die Zuführbahn eingeführt und übernimmt somit den vereinigten Stapel von dem zweiten Zuführelement. Das zweite Zuführelement kann nun durch eine erneute einachsige Bewegung auf der Zuführbahn in die Ablageposition zurückkehren, um den nächsten zu vereinzelnden Stapel aufzunehmen.

Die Erfindung bietet den Vorteil einer wesentlich einfacheren Konstruktion, da sie das kontinuierliche Vereinzeln von Stapeln von losem Blattgut durch die Verwendung von lediglich zwei Elementen sicherstellen kann, nämlich durch ein mehrachsig bewegbares erstes Zuführelement und ein einachsig bewegbares zweites Zuführelement. Die Vereinfachung besteht vor allem darin, das nunmehr nur ein Zuführelement benötigt wird, das eine aufwendig zu steuernde, mehrachsige Schleifenbewegung durchführt, während das andere Zuführelement eine einfache einachsige Bewegung auf der Zuführbahn durchführt. Die einfachere Steuerung und Mechanik einer solchen Konstruktion führt gegenüber dem Stand der Technik zu einer höheren Zuverlässigkeit durch erhöhte Ausfallsicherheit und aufgrund seltenerer Betriebsstörungen auch zu höherer Produktivität und Durchsatz. Ein weiterer wichtiger Vorteil ist die Aufrechterhaltung eines kontinuierlichen Vereinzelns insbesondere bei sehr schnellen Vereinzelungseinheiten oder kleinen Stapeln, da das mehrachsig bewegbare erste Zuführelement beim Übernehmen des vereinigten Stapels lediglich eine kurze und schnell zu durchlaufende Bewegungsbahn beschreibt. Dadurch kann das einachsig bewegbare zweite Zuführelement schneller weitere Stapel aus der Ablageposition nachführen, als vergleichbare Zuführelemente mit komplexeren Bewegungsbahnen. Die Erfindung kann also bei einfacherer Bauweise den Durchsatz und die Zuverlässigkeit einer Vereinzelungseinheit erhöhen.

Die mehrachsige Bewegungsbahn des ersten Zuführelements kann auf verschiedene Weise abgefahren werden. Eine Ausführungsform besteht beispielsweise darin, ausschließlich Bewegungen senkrecht und parallel zur Zuführbahn durchzuführen. Dabei wird das Zuführelement beim Vereinigen der Stapel senkrecht aus der Zuführbahn herausgezogen, sodann durch eine Bewegung parallel zu dieser in eine dem zweiten Zuführelement benachbarte Position gebracht, und schließlich beim Übernehmen des vereinigten Stapels durch eine Bewegung senkrecht zur Zuführbahn an die Position des zweiten Zuführelements gebracht. Darüber hinaus sind weitere Bewegungsbahnen denkbar, so zum Beispiel eine ellipsoide Bahn.

Das Einführen des ersten Zuführelements von außerhalb der Zuführbahn an die Stelle des zweiten Zuführelements in der Zuführbahn kann auf verschiedene Weise erfolgen. So ist es in einer Ausführungsform möglich, die Ablagefläche des ersten Zuführelements mit einem nach außen spitz zulaufenden Rand auszustatten, mit dem es zwischen der Oberseite des zweiten Zuführelements und dem untersten Blatt des vereinigten Stapels in die Zuführbahn eingeführt wird, um den vereinigten Stapel zu übernehmen.

Gemäß einer besonders vorteilhaften Ausgestaltung der Erfindung sind die Zuführelemente als rechenförmige Greifer derart realisiert, das ihre Zinken ineinander passen, wenn sich bei der Übernahme des vereinigten Stapels durch das erste Zuführelement beide Zuführelemente an der gleichen Position in der Zuführbahn befinden. In dieser Situation, unmittelbar nach dem Einschieben des ersten Zuführelements in die Zuführbahn, wird der vereinigte Stapel von beiden ineinander geschobenen Zuführelementen gleichzeitig getragen, bevor das zweite Zuführelement sich zur Aufnahme eines weiteren Stapels wieder in die Ablageposition bewegt. Der entscheidende Vorteil dieser rechenförmigen Ausgestaltung der Zuführelemente ist die Möglichkeit der einfachen Übernahme des vereinigten Stapels durch das erste Zuführelement. Statt der exakten Einführung des ersten Zuführelements in das zweiten Zuführelements ist es auch möglich, das erste Zuführelement unterhalb des zweiten Zuführelements in die Zuführbahn einzuführen und es anschließend zur Übernahme des vereinigten Stapels durch das zweite Zuführelement durchzuschieben. Mit anderen Worten wird das zweite Zuführelement vorzugsweise Vertiefungen aufweisen und das erste Zuführelement so komplementär geformt sein, daß es zumindest teilweise in die Vertiefungen eingreifen kann.

Eine weitere vorteilhafte Ausgestaltungsform sieht ein zweites Zuführelement als Ablage mit zahlreichen parallelen geradlinigen Vertiefungen vor, die beim Nachführen eines Stapels als seitliche Öffnungen in dem zweiten Zuführelement erkennbar sind. Beim Übernehmen des vereinigten Stapels durch das rechenförmige erste Zuführelement, können dessen Zinken seitlich in die Vertiefungen des zweiten Zuführelements einfahren und den Stapel durch Rückführen des zweiten Zuführelements in die Ablageposition übernehmen.

Ebenso ist es möglich das Herausziehen des ersten Zuführelements aus der Zuführbahn und dessen Einbringen in die Zuführbahn vorteilhaft durch eine drehbare Anordnung des Zuführelements zu realisieren. Das erste Zuführelement vereinigt die beiden Stapel also durch eine Schwenkbewegung um eine parallel zur Zuführbahn liegende Drehachse aus der Zuführbahn heraus, bewegt sich sodann in eine dem zweiten Zuführelement benachbarte Position und übernimmt schließlich den vereinigten Stapel durch eine Schwenkbewegung um die gleiche Drehachse in die Zuführbahn hinein. Der Vorteil dieser Variante ist ihre einfache mechanische Realisierbarkeit.

Zur Optimierung der Stapel-Logistik und der Koordination der Zuführelemente ist es zweckmäßig, diverse Sensoren vorzusehen. So ist es vorteilhaft einen Sensor zu verwenden, der das Vorhandensein eines durch das zweite Zuführelement nachgeführten, zu vereinzelnden Stapels, direkt unterhalb des ersten Zuführelements erkennt. Über eine elektromechanische Steuerung kann so die Vereinigung der beiden Stapel und das Übernehmen des vereinigten Stapels durch das erste Zuführelement frühzeitig veranlaßt werden. Ebenso ist es vorteilhaft zum Erkennen des letzten Blattes eines zu vereinzelnden Stapels einen Sensorik vorzusehen, so daß anschließend die Zuführelemente wieder in die Ausgangsposition zurückgeführt werden können. Des weiteren können Sensoren vorteilhaft zur Erkennung eines in der Ablageposition befindlichen zu vereinzelnden Stapels eingesetzt werden, um dessen Nachführung durch das zweite Zuführelement und das Übernehmen der zu vereinigenden Stapels durch das erste Zuführelement zu veranlassen.

Weiterhin kann vorgesehen sein, daß das zweite Zuführelement eine Ablagefläche mit Löchern und mehrere Gegenelemente aufweist, welche durch die Löcher hindurchgreifen können. Die Ablagefläche und die Gegenelemente können relativ zueinander zu verstellen sein, um beabstandet von der Ablagefläche einen zu vereinzelnden Stapel von Blattgut halten zu können. Zudem können die Gegenelemente vorzugsweise soweit in die Löcher des zweiten Zuführelements eingreifen, daß eine im wesentlichen geschlossene Ablagefläche zum nachfolgenden Aufbringen eines losen Stapels von zu vereinzelndem Blattgut bereitgestellt ist.

Weitere Vorteile und Merkmale der Erfindung werden in der folgenden Beschreibung des Aufbaus und der Funktionsweise einer Ausführungsform der Erfindung verdeutlicht. Dabei zeigen
Figur 1 den schematischen Aufbau einer bevorzugten Ausführungsform der Erfindung;
Figuren 2a-f die Funktionsweise einer weiteren Ausführungsform in mehreren unterschiedlichen Betriebszuständen, wobei die Fig. 2a, b, c, e, f Ansichten von vorne sind und Figur 2d eine Ansicht von der Seite ist;
Figuren 3 a, b die Funktionsweise noch einer weiteren Ausführungsform in zwei unterschiedlichen Betriebszuständen in einer Ansicht von vorne;
Figuren 4 a, b die Funktionsweise noch einer weiteren Ausführungsform in zwei unterschiedlichen Betriebszuständen in einer Ansicht von vorne;
Figuren 5 a, b die Funktionsweise noch einer weiteren Ausführungsform in zwei unterschiedlichen Betriebszuständen in einer Ansicht von der Seite;
Figuren 6 a, b die Funktionsweise noch einer weiteren Ausführungsform in zwei unterschiedlichen Betriebszuständen in einer Ansicht von der Seite;
Figur 7 eine Ansicht von oben auf ein Zuführelement der Ausführungsform nach den Figuren 8a-g;
Figuren 8a-g die Funktionsweise einer weiteren Ausführungsform in mehreren unterschiedlichen Betriebszuständen, wobei die Fig. 8a, b, c, f, g Ansichten von vorne und Figur 8d und e Ansichten von der Seite sind und
Figur 9 eine schematische Ansicht auf das Antriebssystem der Zuführelemente nach Figur 2 oder 8.

Figur 1 zeigt den schematischen Aufbau eines erfindungsgemäßen Vereinzelers. Sie umfaßt ein mehrachsig bewegbares erstes Zuführelement 2, das einen zu vereinzelnden Stapel 1 von losen Banknoten trägt und diese der Vereinzelungseinheit 5 so zuführt, das die erste Banknote des Stapels 1 von der Vereinzelungswalze der Vereinzelungseinheit 5 erfaßt und vereinzelt werden kann. Ein einachsig bewegbares zweites Zuführelement 3 befindet sich in einer unteren Ablageposition und empfängt von dem Stapeleinschuß 6 einen weiteren zur Vereinzelungseinheit 5 nachzuführenden Banknotenstapel 4. Das zweite Zuführelement 3 führt ausschließlich einachsige Bewegungen auf der Zuführbahn 8 aus, indem es die nachzuführenden Banknotenstapel 4 aus der Ablageposition in die gepunktet dargestellte Position direkt unterhalb des ersten Zuführelements 2 bewegt und nach dessen Übernahme durch das erste Zuführelement 2 wieder in die Ablageposition zurückkehrt. Während des Vereinzelns führt das erste Zuführelement 2 den zu vereinzelnden Stapels 1 durch eine einachsige Bewegung auf der Zuführbahn 8 so nach, daß die jeweils oberste Banknote von der Vereinzelungseinheit 5 erfaßt werden kann. Sobald das zweite Zuführelement 3 einen weiteren zu vereinzelnden - gepunktet angedeuteten - Stapel nachgeführt hat, vollzieht das erste Zuführelement 2 eine Schleifenbewegung 10, um den nachgeführten Stapel mit dem zu vereinzelnden Stapel 1 zu vereinigen und anschließend den vereinigten Stapel von dem zweiten Zuführelement 3 zu übernehmen. Dies geschieht, indem das erste Zuführelement 2 das zweite Zuführelement 3, der Schleifenbahn 10 folgend, an dessen Position in der Zuführbahn 8 ersetzt. Die Positionen, die das erste Zuführelement 2 auf seiner Schleifenbahn 10 einnimmt, sind in Figur 1 jeweils gestrichelt dargestellt. Die Schleifenbewegung 10 beginnt damit, daß das erste Zuführelement 2 eine seitliche Drehbewegung um eine parallel zur Zuführbahn 8 liegende Drehachse 9 durchführt und sich dadurch senkrecht aus der Zuführbahn herausbewegt und somit den zu vereinzelnden Banknotenstapel 1 und den gepunktet angedeuteten nachgeführten Stapel vereinigt. Durch eine parallel zur und außerhalb der Zuführbahn nach unten gerichtete Bewegung, sowie durch ein Rückdrehen des ersten Zuführelements 2 um die Drehachse 9 in die Zuführbahn 8 hinein, wird dessen Schleifenbewegung 10 komplettiert und das erste Zuführelement 2 befindet sich an seiner neuen Position zwischen Banknotenstapel 1 und dem zweiten Zuführelement 3. Das zweite Zuführelement 3 kann anschließend wieder in die in Figur 1 dargestellte untere Position verfahren werden, um einen nächsten Stapel 4 aufzunehmen.

Figur 2 illustriert das erfindungsgemäße Prinzip der Stapelnachführung zum Sicherstellen einer kontinuierlichen Vereinzelung von Banknotenstapeln nach einer weiteren Ausführungsform. Figur 2a zeigt in der Vorderansicht einen Banknotenstapel 1 der, gehalten und nachgeführt durch das rechenförmige erste Zuführelement 2, von der Vereinzelungswalze der Vereinzelungseinheit 5 vereinzelt wird. Derweil befindet sich das zweite Zuführelement 3, das mit einer Vielzahl von parallelen, geradlinigen Vertiefungen zum Aufnehmen der Zinken des rechenförmigen ersten Zuführelements 2 ausgestattet ist, in der Ablageposition. Dort nimmt es einen vom Stapeleinschuß 6 in die Ablageposition transportierten, nachzuführenden Banknotenstapel 4 auf (Fig. 2b). Die zugeführten Banknotenstapel 1, 4 können beispielsweise vorher automatisch entbanderoliert worden sein. Das zweite Zuführelement 3 führt den nachzuführenden Stapel 4 zum Vereinzeln nach, indem es sich auf der Zuführbahn 8 in Richtung der Vereinzelungseinheit 5 bewegt, bis der nachzuführenden Banknotenstapel 4 direkt unterhalb des ersten Zuführelements 2 zu liegen kommt (Fig. 2c). Das erste Zuführelement 2 liegt nun zwischen dem zu vereinzelnden Stapel 1 und dem nachgeführten Stapel 4.

Figur 2d zeigt in einer um 90° im Vergleich zu den Figuren 2a, b, c, e, f gedrehten Seitenansicht das Vereinigen der Stapel durch das Umgreifen des rechenförmigen ersten Zuführelements 2 auf der Schleifenbahn 10. Dieses wird aus seiner Position parallel zu seinen Zinken nach hinten aus der Zuführbahn 8 in die gestrichelt dargestellte Position herausgezogen, wodurch der oberhalb des ersten Zuführelements 2 befindliche zu vereinzelnde Stapel 1 und der unterhalb des ersten Zuführelements 2 befindliche nachzuführende Banknotenstapel 4 vereinigt werden. Danach wird das erste Zuführelement 2 parallel zur Zuführbahn 8 auf die Höhe des zweiten Zuführelements 3 geführt (gestrichelt dargestellt) und durch eine Bewegung nach vorn an der Position des zweiten Zuführelements 3 wieder in die Zuführbahn 8 hinein geschoben. Dabei gleiten die Zinken des rechenförmigen ersten Zuführelements 2 in die Vertiefungen des zweiten Zuführelements 3 ein.

Figur 2e zeigt in der Seitenansicht, daß in dieser Situation beide Zuführelemente den vereinigten Banknotenstapel 7 gleichermaßen tragen. Gleichzeitig wird bereits der nächste nachzuführenden Stapel 4 durch den Stapeleinschuß 6 herangeführt. Durch Zurückführen des nunmehr freigewordenen zweiten Zuführelements 3 in die Ablageposition durch eine einachsige Bewegung entlang der Zuführbahn 8 wird die Ausgangssituation der Figur 2a wieder hergestellt. Indem das zweite Zuführelement 3 nun zur erneuten Aufnahme eines weiteren nachzuführenden Banknotenstapels 4 bereitsteht (Fig. 2f) und der Prozeß beginnt erneut.

Es sei angemerkt, daß nach einer weiteren Idee der vorliegenden Erfindung der Vereinzeler so ausgelegt sein kann, daß wahlweise die zu vereinzelnden Banknoten automatisch, z.B. durch den Stapeleinschuß 6, zugeführt, als auch manuell eingelegt werden können, indem z.B. bei den Systemen nach der Figur 2a eine Bedienperson einen losen Stapel von Banknoten auf das zweite Zuführelement 3 ablegt. Während somit die automatische Zufuhr z.B. von der Seite erfolgt, kann die manuelle Eingabe von vorne erfolgen. Ebenso kann vorgesehen sein, daß es unterschiedliche Zuführwege zur automatischen Zuführung von Banknoten gibt. So kann es neben dem Stapeleinschuß 6 zur Zuführung von im Zuführweg automatisch entbanderolierten Banknotenpäckchen von der Seite auch eine zusätzliche Zuführung zur automatischen Zuführung von bereits lose eingegebenen Banknotenpäckchen geben.

Insbesondere bei schlechter Banknotenqualität kann ein Problem des zweiten Zuführelements 3 sein, daß die untersten Banknoten des durch den Stapeleinschuß 6 zugeführten Stapels 4 sich in den Vertiefungen des Zuführelements 3 stauen. Um dies zu verhindern, wird bevorzugt eine im wesentlichen geschlossene und zusammenhängende Ablagefläche des zweiten Zuführelements 3 realisiert sein.

Wie es in der Figur 3 dargestellt ist, die eine Ansicht von vorne z.B. entsprechend der Figur 2e zeigt, kann das zweite Zuführelement 3 beispielsweise eine lamellenartige Struktur aufweisen, die z.B. Flächenelemente 11 aufweist, welche jeweils um eine zugehörige Achse 10 drehbar gelagert mit je einem Steg 12 des Zuführelements 3 verbunden sind. Wie in Figur 3a veranschaulicht ist, können diese drehbaren Flächenelemente 11 leicht überlappen, so daß eine Ablagefläche gebildet wird, um das Aufgleiten des zugeführten Stapels 4 zu erleichtern.

Wenn in einem Betriebszustand entsprechend Figur 2f das zweite Zuführelement 3 wieder nach unten verfahren wird, um einen neuen Stapel aufnehmen zu können, werden die drehbaren Flächenelemente 11 aktiv angesteuert oder passiv lediglich durch das nach unten Schieben des Zuführelement 3 veranlaßt, und ihre Drehachse 10 in eine aufgeklappte Position verdreht, wie es in Figur 3b veranschaulicht ist. Hierdurch kann das zweite Zuführelement 3 an dem rechenförmigen ersten Zuführelement 2 vorbei nach unten gleiten. Auch das Zurückklappen der Flächenelemente 11 in die überlappende Anordnung nach Figur 3a kann wiederum aktiv angesteuert oder passiv erfolgen.

Die Figur 4 zeigt eine weitere Ausführungsform, welche sich von derjenigen der Figur 3 dadurch unterscheidet, daß die Lamellen, d.h. die Flächenelemente 11 zweigeteilt aufgebaut sind.

Nach noch einer weiteren Ausführungsform gemäß Figur 5, die eine Ansicht von der Seite z.B. entsprechend der Figur 2d zeigt, weist das zweite Zuführelement 3 eine Ablagefläche 14 auf, die durch Einkämmen des Rechens 2 in die Vertiefungen des Zuführelements 3 nach vom herausgeschoben werden kann (siehe Fig. 5b) und beim Ausfahren des Rechens 2 wieder in die vorherige Lage zurückbewegt wird (siehe Fig. 5a). Die Ablagefläche 14 für zugeführte Banknotenstapel 4 ist dabei z.B. mittels einer Längsführung mit den restlichen Bestandteilen des Zuführelements 3 verbunden. Das Verschieben der Ablagefläche 14 kann wie in den anderen Fällen auch wiederum entweder aktiv durch einen Motor angesteuert oder passiv z.B. mittels einer Federvorspannung erfolgen.

Im Vergleich zur Figur 5 kann weiterhin gemäß Figur 6 die Ablagefläche 14 auch um eine Achse 15 drehbar und vorzugsweise auch senkrecht verschiebbar gelagert sein. Durch Einkämmen des Rechens 2 in die Vertiefungen des Zuführelements 3 wird die Ablagefläche 14 dann sowohl verdreht als auch nach unten gedrückt (siehe Fig. 6b).

Um eine im wesentlichen geschlossene und zusammenhängende Ablagefläche des zweiten Zuführelements 3 zu realisieren, kann dieses weiterhin auch so realisiert sein, wie es in den Figuren 7 und 8 dargestellt ist. In diesem Fall weist das zweite Zuführelement 3 ebenfalls eine weitgehend ebene Ablagefläche 14 auf. Die Ablagefläche 14 weist mehrere über die Oberfläche verteilte Löcher 15 auf, durch die komplementär angeordnete und auf einer Grundplatte 18 vorhandene Stäbe 17 durchgreifen können. Zwischen den Stäben 17 können dabei die einzelnen parallelen Zinken des rechenförmigen ersten Zuführelements 2 eingreifen.

In den Figuren 8a bis 8g sind verschiedene Betriebszustände eines zugehörigen Vereinzelers dargestellt. In einer ersten Phase (Fig. 8a) führt das rechenförmige erste Zuführelement 2 Banknoten des darüber gelagerten Stapels 1 entsprechend der Vereinzelungsgeschwindigkeit in Richtung einer Luftleitplatte 9 des Vereinzelers nach. Das zweite Zuführelement 3 als untere Banknotenablage ist in Wartestellung und bereit zum Einschuß des nächsten Banknotenstapels 4. Die Stäbe 17 sind dabei entweder nach unten in einer im Vergleich zur Ablagefläche 14 zurückgezogenen Position oder greifen alternativ, wie es in Figur 8a dargestellt ist, gegen eine Feder 16 aktiv verstellt vorzugsweise soweit in die Löcher 15 ein, daß die Ablagefläche 14 mit den eingefahrenen Stäben 17 eine weitgehend ebene und geschlossene Banknotenablage bildet.

In einer zweiten Phase (Fig. 8b) erfolgt der Päckcheneinschuß. Der Vereinzelungsvorgang läuft währenddessen weiter und der Rechen 2 bewegt sich dabei weiterhin in Richtung der Luftleitplatte 9. Es sei betont, daß natürlich auch andere Arten von Vereinzelungseinheiten ohne Luftleitplatten eingesetzt werden können.

Anschließend verfährt die Ablagefläche 14 in Richtung des Rechens 2 bis z.B. ein an der Rechenunterseite angebrachter Sensor die Berührung der Rechenunterseite durch die oberste Banknote des auf der Ablagefläche 14 aufliegenden Stapels 4 erkennt (Fig. 8c). Die Bewegungen von Rechen 2 und Ablagefläche 14 werden ab dann synchronisiert, d.h. die Verschiebung erfolgt mit gleicher Geschwindigkeit nach oben gegen die Luftleitplatte 9.

Der Rechen 2 wird dann aus dem Stapelbereich zurückgezogen, wodurch sich die auf und unter dem Rechen 2 befindlichen Banknoten zu einem Gesamtstapel vereinigen. Der Rechen 2 verfährt anschließend nach unten (Fig. 8d). Während der Abwärtsbewegung des Rechens 2 nimmt dieser über eine mechanische Kopplung die Ablagefläche 14 mit nach unten. Der BN-Stapel 1, 4 liegt somit nur noch auf den Stäben 17 auf, die durch die Löcher 15 der Ablagefläche durchgeführt sind. Dadurch wird unterhalb des Stapels 1, 4 der Raum zum Einkämmen des Rechens 2 zwischen den Stäben 17 frei und der Rechen 2 wird dann zwischen die Stäbe 17 verfahren (Fig. 8e, f). Anschließend übernimmt der Rechen 2 erneut die Nachführung des durch Herausziehen des Rechens 2 vereinigten Banknotenstapels 1, 4.

Danach verfährt die Ablagefläche 14 wieder durch Abwärtsbewegung in Wartestellung. Dabei werden Ablagefläche 14 und Stäbe 17 relativ zueinander soweit verschoben, daß die Stäbe 17 und die Ablagefläche 14 wieder eine ebene, geschlossene Oberfläche bilden, die ein störungsfreies seitliches Einschießen des nächsten Banknotenstapels 4 ermöglicht. Der Rechen 2 führt währenddessen den (oberen) Banknotenstapel 1 weiter nach. Durch diese Anordnung ist somit ebenfalls auf besonders sichere Weise eine kontinuierliche Vereinzelung von Banknoten ermöglicht.

Anhand der Figur 9 wird nun ein Beispiel für ein Antriebssystem für die Zuführelemente 2,3 beschrieben, wie sie z.B. in den Ausführungsformen der Figuren 2 und 8 verwendet werden können. Hierzu ist es bevorzugt, jeweils einen separaten Motorantrieb zum senkrechten Verfahren der Zuführelemente 2, 3 und zusätzlich einen Motorantrieb zum horizontalen Verfahren des ersten Zuführelements, d.h. des Rechens 2 vorzusehen. Allerdings sollte vermieden werden, daß der Motor zur horizontalen Verschiebung des Rechens 2 mit diesem direkt verbunden und ebenfalls mit diesem in der Höhe verfahren wird, da es aufgrund der Masse und der Massenträgheit des zu verfahrenden Motors zu Leistungseinbußen kommen würde. Deshalb werden alle drei Motoren vorzugsweise stationär angebracht sein. Gemäß Figur 9 werden z.B. in einem solchen Fall bevorzugt drei Endlosriemen 20, 22, 27 vorhanden sein, wobei drei nicht dargestellte Motoren die Achsen 21, 23 bzw. 28 dieser Endlosriemen in vorgebbarer Weise aktiv in beide Richtungen drehen können.

Der erste Endlosriemen 20 ist dabei mit dem zweiten Zuführelement 3 verbunden, so daß durch motorgesteuertes Drehen der Achse 21 das zweite Zuführelement 3 in der Höhe verstellt werden kann. Ein weiterer Endlosriemen 27 ist über eine Verbindungsplatte 29 mit dem ersten Zuführelement 2 verbunden, um dieses in der Höhe verstellen zu können. Um die horizontale Bewegung des ersten Zuführelements 2 zu realisieren, ist dieses außerdem mit einem horizontal verschiebbaren Schlitten 24 verbunden, der in einem Bereich 25 mit dem dritten Endlosriemen 22 verbunden ist. Würde lediglich der Endlosriemen 27 aktiv gedreht, würde dies Aufgrund der Koppelung der Endlosriemen 22, 27 zu einer gleichzeitig horizontalen und vertikalen Verschiebung des Rechens 2 führen. Durch unabhängige aktive Ansteuerung des weiteren Endlosriemens 22 kann allerdings erreicht werden, daß der Schlitten 24 und damit der Rechen 2 auch beim vertikalen Verstellen nicht gleichzeitig unerwünscht horizontal verfahren wird.

## Patentansprüche

1. Vorrichtung zum kontinuierlichen Vereinzeln von losen Banknoten, mit einer Vereinzelungseinheit (5) zum Vereinzeln eines Stapels (1) von losen Banknoten und einer Zuführeinrichtung (2, 3), um einen zu vereinzelnden Stapel (1) von lasen Banknoten von einer Ablageposition entlang einer Zuführbahn (8) in eine Position zu bringen, in der die jeweils oberste Banknote des Stapels von der Vereinzelungseinheit (5) ergreifbar ist, wobei
die Zuführeinrichtung (2, 3) ein erstes mehrachsig bewegbares Zuführelement (2) aufweist, das den zu vereinzelnden Stapel trägt und diesen der Vereinzelungseinheit zuführt, **dadurch gekennzeichnet, dass** die Zuführeinrichtung (2,3) ein zweites nur einachsig bewegtes Zuführelement (3) aufweist, das einen zur Vereinzelungseinheit (5) nach zuführenden Stapel (4) von der Ablage position in eine Position bringt, in der das oberste Blatt des nach zuführenden Stapels (4) unterhalb des ersten Zuführelementes (2) zu liegen kommt, um den nachgeführten Stapel (4) mit dem zu vereinzelnden Stapel (1) zu vereinigen.

2. Vorrichtung nach Anspruch 1, **dadurch gekennzeichnet, daß** das erste Zuführelement (2) durch eine einachsige Zuführbewegung den zu vereinzelnden Stapel von losen Banknoten von der Ablageposition in die Position bringt, in der die oberste Banknote des Stapels von der Vereinzelungseinheit (5) ergriffen werden kann, und das durch ein Herausziehen aus der Zuführbahn (8) den zu vereinzelnden Stapel (1) mit einem unterhalb des ersten Zuführelements (2) befindlichen, nachzuführenden Stapel (4) vereinigt.

3. Vorrichtung nach Anspruch 1 oder 2, **dadurch gekennzeichnet, daß** das zweite Zuführelement (3) durch eine einachsige Bewegung auf der Zuführbahn (8) den nachzuführenden Stapel (4) von der Ablageposition in eine Position bringt, in der die oberste Banknote des nachzuführenden Stapels (4) unterhalb des ersten Zuführelements (2) zu liegen kommt.

4. Vorrichtung nach zumindest einem der vorherigen Ansprüche, **dadurch gekennzeichnet, daß** das erste Zuführelement (2) durch das Durchlaufen einer schleifenförmigen Bewegungsbahn (10) und das Einschieben in die Zuführbahn (8) die Position des zweiten Zuführelements (3) einnimmt, und das zweite Zuführelement (3) zur Aufnahme eines nachzuführenden Stapels (4) auf der Zuführbahn (8) in die Ablageposition zurückfährt.

5. Vorrichtung nach zumindest einem der vorherigen Ansprüche, **dadurch gekennzeichnet, daß** das zweite Zuführelement (3) Vertiefungen aufweist und das erste Zuführelemente (2) so komplementär geformt ist, daß es zumindest teilweise in die Vertiefungen eingreifen kann.

6. Vorrichtung nach zumindest einem der vorherigen Ansprüche, **dadurch gekennzeichnet, daß** das erste Zuführelement (2) unterhalb des durch das zweite Zuführelement (3) getragenen Stapels (1) von losen Banknoten in die Zuführbahn (8) eingefahren wird.

7. Vorrichtung nach zumindest einem der vorherigen Ansprüche, **dadurch gekennzeichnet, daß** das zweite Zuführelement (3) eine Ablagefläche (11, 14) aufweist, welche in Bezug auf anderen Komponenten des zweiten Zuführelements (3) verdreht und/oder aufgeklappt und/oder horizontal und/oder vertikal verstellt werden kann.

8. Vorrichtung nach zumindest einem der vorherigen Ansprüche, **dadurch gekennzeichnet, daß** das zweite Zuführelement (3) eine Ablagefläche (14) mit Löchern (15) und mehrere Gegenelemente (17) aufweist, welche durch die Löcher (15) hindurchgreifen können.

9. Vorrichtung nach Anspruch 8, **dadurch gekennzeichnet, daß** die Ablagefläche (14) mit Löchern (15) und die Gegenelemente (17) relativ zueinander zu verstellen sind, um beabstandet von der Ablagefläche einen zu vereinzelnden Stapel (4) von Banknoten halten zu können und/ oder die Gegenelemente (17) soweit in die Löcher des zweiten Zuführelements (2) eingreifen können, daß eine im wesentlichen geschlossene Ablagefläche (14) zum nachfolgenden Aufbringen eines losen Stapels von zu vereinzelnden Banknoten bereitgestellt ist.

10. Vorrichtung nach zumindest einem der vorherigen Ansprüche, **dadurch gekennzeichnet, daß** die Vorrichtung einen oder mehrere Sensoren aufweist, die das Vorhandensein eines von dem zweiten Zuführelement (3) nachgeführten Stapels (4) unterhalb des ersten Zuführelements (2) detektiert und/ oder die letzte Banknote eines zu vereinzelnden Stapels detektiert und/ oder einen in der Ablageposition befindlichen, nachzuführenden Stapel (4) detektiert.

11. Vorrichtung nach zumindest einem der vorherigen Ansprüche, **dadurch gekennzeichnet, daß** das erste und das zweite Zuführelement (2, 3) von stationären Motoren angetrieben werden.

12. Vorrichtung nach zumindest einem der vorherigen Ansprüche, **dadurch gekennzeichnet, daß** zu vereinzelnde Banknotenstapel in die Zuführeinrichtung wahlweise automatisch oder manuell zugeführt werden können.

13. Verfahren zur kontinuierlichen Vereinzelung von losen Banknoten, **dadurch gekennzeichnet, daß** mittels einer Zuführeinrichtung (2, 3), die ein erstes mehrachsig bewegbares Zuführelement (2) und ein zweites nur einachsig bewegtes Zuführelement (3) aufweist, ein zu vereinzelnder Stapel (1) von losen Banknoten von einer Ablageposition entlang einer Zuführbahn (8) in eine Position gebracht wird, aus der die jeweils oberste Banknote des Stapels von einer Vereinzelungseinheit (5) ergriffen und vereinzelt wird, wobei das erste Zuführelement den zu vereinzelnden Stapel trägt und diesen der Vereinzelungseinheit (5) zuführt, und ein auf dem zweiten Zuführelement (3) liegender Stapel (4) zur Vereinzelung nach geführt wird durch Bewegen des zweiten Zuführelementes aus der Ablage position in eine Position, in der die oberste Banknote des nach zuführenden Stapels (4) unterhalb des ersten Zuführelementes (2) liegt, um den nachgeführten Stapel (4) mit dem zu vereinzelnden Stapel (1) zu vereinigen.

14. Verfahren nach Anspruch 13, **gekennzeichnet durch** die folgenden Schritte:
(a) Zuführen eines auf dem ersten Zuführelement (2) liegenden, zu vereinzelnden Stapels (1) von losen Banknoten zur Vereinzelungseinheit (5), **durch** eine Zuführbewegung des ersten Zuführelements (2) auf einer Zuführbahn (8), aus einer Ablageposition in eine Position, in der die oberste Banknote des Stapels (1) von der Vereinzelungseinheit (5) ergriffen werden kann,
(b) blattweises Vereinzeln des zugeführten Stapels (1) **durch** die Vereinzelungseinheit (5), wobei der Stapel (1) **durch** das Zuführelement so nachgeführt wird, daß die jeweils oberste Banknote des Stapels (1) von der Vereinzelungseinheit (5) ergriffen werden kann,
(c) Nachführen eines auf dem zweiten Zuführelement (3) liegenden, nachzuführenden Stapels (4) von losen Banknoten zur Vereinzelung, **durch** Bewegen des zweiten Zuführelements (3), aus der Ablageposition in eine Position, in der die oberste Banknote des nachzuführenden Stapels (4) unterhalb des ersten Zuführelements (2) liegt, und
(d) Vereinigen des zu vereinzelnden Stapels (1) und des nachgeführten Stapels (4) **durch** Herausziehen des ersten Zuführelements (2) aus der Zuführbahn (8).

15. Verfahren nach Anspruch 14, **dadurch gekennzeichnet, daß** nach dem Schritt des Vereinigens der Stapel folgende weitere Schritte durchgeführt werden:
(e) Übernehmen des vereinigten Stapels (7) von losen Banknoten durch das erste Zuführelement (2), wobei das erste Zuführelement (2) durch Durchlaufen einer schleifenförmigen Bewegungsbahn (10) und Einschieben in die Zuführbahn (8) die Position des zweiten Zuführelements (3) einnimmt, und
(f) Rückführen des zweiten Zuführelements (3) in die Ablageposition,
(g) Ablegen eines weiteren Stapels (4) von losen Banknoten auf dem zurückgeführten zweiten Zuführelement (3) und anschließendes Nachführen dieses weiteren Stapels (4).

16. Verfahren nach Anspruch 15, **dadurch gekennzeichnet, daß** das Durchlaufen der schleifenförmigen Bewegungsbahn (10) des ersten Zuführelements (2) aus den folgenden Schritten besteht:
(h) senkrechtes, von der Zuführbahn (8) wegführendes Bewegen,
(i) Bewegen parallel zur Zuführbahn (8) in Richtung der Ablageposition in eine dem zweiten Zuführelement (3) benachbarte Position, und
(k) senkrechtes, zur Zuführbahn (8) hinführendes Bewegen.

17. Verfahren nach zumindest einem der Ansprüche 13 bis 16, **dadurch gekennzeichnet, daß** das erste Zuführelement (2) beim Einschieben in die Zuführbahn (8) in Vertiefungen des zweiten Zuführelements (3) eingreift.

18. Verfahren nach zumindest einem der Ansprüche 13 bis 17, **dadurch gekennzeichnet, daß** das erste Zuführelement (2) unterhalb des durch das zweite Zuführelement (3) getragenen Stapels (1) von losen Banknoten in die Zuführbahn (8) eingeschoben wird.

19. Verfahren nach zumindest einem der Ansprüche 13 bis 18, **dadurch gekennzeichnet, daß** eine Ablagefläche (11, 14) des zweiten Zuführelements (3) in Bezug auf andere Komponenten des zweiten Zuführelements (3) verdreht und/ oder aufgeklappt und/ oder horizontal und/ oder vertikal verstellt wird.

20. Verfahren nach zumindest einem der Ansprüche 13 bis 19, **dadurch gekennzeichnet, daß** mehrere Gegenelemente (17) des zweiten Zuführelements (3) durch Löcher (15) einer Ablagefläche (14) des zweiten Zuführelements (3) hindurchgreifen, um einen zu vereinzelnden Stapel (4) von Banknoten zu halten.

21. Verfahren nach Anspruch 20, **dadurch gekennzeichnet, daß** die Gegenelemente (17) soweit in die Löcher des zweiten Zuführelements (3) eingreifen, daß eine im wesentlichen geschlossene Ablagefläche (14) zum nachfolgenden Aufbringen eines losen Stapels von zu vereinzelnden Banknoten bereitgestellt ist.

22. Verfahren nach zumindest einem der Ansprüche 13 bis 21, **dadurch gekennzeichnet, daß** das Vorhandensein eines nachgeführten Stapels (4) unterhalb des zu vereinzelnden Stapels (1) automatisch erkannt wird, und daraufhin das Vereinigen der beiden Stapel veranlaßt wird.

23. Verfahren nach zumindest einem der Ansprüche 13 bis 22, **dadurch gekennzeichnet, daß** ein sich in der Ablageposition befindlicher nachzuführender Stapel (4) von losen Banknoten automatisch erkannt wird und/ oder die letzte zu vereinzelnde Banknote eines zu vereinzelnden Stapels (1) automatisch erkannt wird.

24. Verwendung der Vorrichtung nach einem der Ansprüche 1 bis 12 zur kontinuierlichen blattweisen Vereinzelung von Stapeln von losen Banknoten in einer Banknotenbearbeitungsvorrichtung, in der die vereinzelten Banknoten automatisch geprüft und abgelegt werden.

## Claims

1. An apparatus for continuously singling loose bank notes, having a singling unit (5) for singling a stack (1) of loose bank notes and a feeding device (2, 3) for bringing a stack (1) of loose bank notes to be singled from a deposit position along a feeding path (8) to a position in which the particular uppermost bank note of the stack is graspable by the singling unit (5), wherein the feeding device (2, 3) has a first multiaxially movable feeding element (2) which carries the stack to be singled and feeds it to the singling unit, **characterized in that** the feeding device (2, 3) has a second only uniaxially moved feeding element (3) which brings a stack (4) to be fed to the singling unit (5) from the deposit position to a position in which the uppermost sheet of the stack (4) to be fed comes to lie below the first feeding element (2) in order to unite the fed stack (4) with the stack (1) to be singled.

2. The apparatus according to claim 1, **characterized in that** the first feeding element (2) by a uniaxial feeding motion brings the stack of loose bank notes to be singled from the deposit position to the position in which the uppermost bank note of the stack can be grasped by the singling unit (5) and which by an extraction from the feeding path (8) unites the stack (1) to be singled with a stack (4) to be fed located below the first feeding element (2).

3. The apparatus according to claim 1 or 2, **characterized in that** the second feeding element (3) by a uniaxial motion on the feeding path (8) brings the stack (4) to be fed from the deposit position to a position in which the uppermost bank note of the stack (4) to be fed comes to lie below the first feeding element (2).

4. The apparatus according to at least one of the above claims, **characterized in that** the first feeding element (2) assumes the position of the second feeding element (3) by traversal of a loop-shaped motion path (10) and insertion into the feeding path (8), and the second feeding element (3) returns to the deposit position for receiving a stack (4) to be fed on the feeding path (8).

5. The apparatus according to at least one of the above claims, **characterized in that** the second feeding element (3) has depressions, and the first feeding element (2) is formed so as to be complementary such that it can engage the depressions at least partly.

6. The apparatus according to at least one of the above claims, **characterized in that** the first feeding element (2) is moved into the feeding path (8) below the stack (1) of loose bank notes carried by the second feeding element (3).

7. The apparatus according to at least one of the above claims, **characterized in that** the second feeding element (3) has a deposit surface (11, 14) which can be rotated and/or opened and/or horizontally and/or vertically shifted with respect to other components of the second feeding element (3).

8. The apparatus according to at least one of the above claims, **characterized in that** the second feeding element (3) has a deposit surface (14) with holes (15), and a plurality of opposing elements (17) which can reach through the holes (15).

9. The apparatus according to claim 8, **characterized in that** the deposit surface (14) with holes (15) and the opposing elements (17) are to be shifted relative to each other to be able to hold a stack (4) of bank notes to be singled spaced from the deposit surface, and/or the opposing elements (17) can engage the holes of the second feeding element (2) to such an extent as to provide a substantially closed deposit surface (14) for subsequent application of a loose stack of bank notes to be singled.

10. The apparatus according to at least one of the above claims, **characterized in that** the apparatus has one or more sensors which detect the presence of a stack (4) fed by the second feeding element (3) below the first feeding element (2), and/or detect the last bank note of a stack to be singled, and/or detect a stack (4) to be fed located in the deposit position.

11. The apparatus according to at least one of the above claims, **characterized in that** the first and second feeding elements (2, 3) are driven by stationary motors.

12. The apparatus according to at least one of the above claims, **characterized in that** bank-note stacks to be singled can be fed to the feeding device alternatively automatically or manually.

13. A method for continuously singling loose bank notes, **characterized in that** by means of a feeding device (2, 3) having a first multiaxially movable feeding element (2) and a second only uniaxially moved feeding element (3), a stack (1) of loose bank notes to be singled is brought from a deposit position along a feeding path (8) to a position from which the particular uppermost bank note of the stack is grasped and singled by a singling unit (5), wherein the first feeding element carries the stack to be singled and feeds it to the singling unit (5), and a stack (4) located on the second feeding element (3) is fed to singling by motion of the second feeding element out of the deposit position to a position in which the uppermost bank note of the stack (4) to be fed is located below the first feeding element (2) in order to unite the fed stack (4) with the stack (1) to be singled.

14. The method according to claim 13, **characterized by** the following steps:
(a) feeding a stack (1) of loose bank notes to be singled located on the first feeding element (2) to the singling unit (5), by a feeding motion of the first feeding element (2) on a feeding path (8), from a deposit position to a position in which the uppermost bank note of the stack (1) can be grasped by the singling unit (5),
(b) singling of the fed stack (1) sheet by sheet by the singling unit (5), the stack (1) being fed by the feeding element such that the particular uppermost bank note of the stack (1) can be grasped by the singling unit (5),
(c) feeding a stack (4) of loose bank notes to be fed located on the second feeding element (3) to singling, by moving the second feeding element (3), from the deposit position to a position in which the uppermost bank note of the stack (4) to be fed is located below the first feeding element (2), and
(d) uniting the stack (1) to be singled and the fed stack (4) by extracting the first feeding element (2) from the feeding path (8).

15. The method according to claim 14, **characterized in that** after the step of uniting the stacks the following further steps are carried out:
(e) taking over of the united stack (7) of loose bank notes by the first feeding element (2), the first feeding element (2) assuming the position of the second feeding element (3) by traversal of a loop-shaped motion path (10) and insertion into the feeding path (8), and
(f) returning the second feeding element (3) to the deposit position,
(g) depositing a further stack (4) of loose bank notes on the returned second feeding element (3) and then feeding said further stack (4).

16. The method according to claim 15, **characterized in that** the traversal of the loop-shaped motion path (10) of the first feeding element (2) consists of the following steps:
(h) perpendicular motion leading away from the feeding path (8),
(i) motion parallel to the feeding path (8) in the direction of the deposit position to a position adjacent the second feeding element (3), and
(k) perpendicular motion leading to the feeding path (8).

17. The method according to at least one of claims 13 to 16, **characterized in that** the first feeding element (2) engages depressions of the second feeding element (3) upon insertion into the feeding path (8).

18. The method according to at least one of claims 13 to 17, **characterized in that** the first feeding element (2) is inserted into the feeding path (8) below the stack (1) of loose bank notes carried by the second feeding element (3).

19. The method according to at least one of claims 13 to 18, **characterized in that** a deposit surface (11, 14) of the second feeding element (3) is rotated and/or opened and/or horizontally and/or vertically shifted with respect to other components of the second feeding element (3).

20. The method according to at least one of claims 13 to 19, **characterized in that** a plurality of opposing elements (17) of the second feeding element (3) reach through holes (15) of a deposit surface (14) of the second feeding element (3) to hold a stack (4) of bank notes to be singled.

21. The method according to claim 20, **characterized in that** the opposing elements (17) engage the holes of the second feeding element (3) to such an extent as to provide a substantially closed deposit surface (14) for subsequent application of a loose stack of bank notes to be singled.

22. The method according to at least one of claims 13 to 21, **characterized in that** the presence of a fed stack (4) below the stack (1) to be singled is recognized automatically, and thereupon the uniting of the two stacks is initiated.

23. The method according to at least one of claims 13 to 22, **characterized in that** a stack (4) of loose bank notes to be fed located in the deposit position is recognized automatically, and/or the last bank note to be singled in a stack (1) to be singled is recognized automatically.

24. Use of the apparatus according to any of claims 1 to 12 for continuous sheet-by-sheet singling of stacks of loose bank notes in a bank-note processing apparatus in which the singled bank notes are automatically checked and deposited.

## Revendications

1. Dispositif de déliassage continu de billets de banque en vrac, comprenant une unité de déliassage (5) destinée à déliasser une pile (1) de billets de banque en vrac et un appareillage d'acheminement (2, 3) destiné à faire passer une pile (1) de billets de banque en vrac devant être déliassée d'une position de dépose le long d'une bande d'acheminement (8) à une position dans laquelle le billet de banque se trouvant respectivement le plus en haut de la pile peut être saisi par l'unité de déliassage (5),
l'appareillage d'acheminement (2, 3) comportant un premier élément d'acheminement (2) déplaçable multiaxialement qui porte la pile devant être déliassée et l'achemine vers l'unité de déliassage, **caractérisé en ce que** l'appareillage d'acheminement (2, 3) comporte un deuxième élément d'acheminement (3) déplacé uniquement monoaxialement et faisant passer une pile (4) devant être subséquemment acheminée à l'unité de déliassage (5) de la position de dépose à une position dans laquelle la feuille se trouvant le plus en haut de la pile (4) devant être subséquemment acheminée vient se situer en-dessous du premier élément d'acheminement (2) afin de réunir la pile acheminée (4) subséquemment et la pile (1) devant être déliassée.

2. Dispositif selon la revendication 1, **caractérisé en ce que** le premier élément d'acheminement (2), par un mouvement monoaxial d'acheminement, fait passer la pile de billets de banque en vrac devant être déliassée de la position de dépose à la position dans laquelle le billet de banque se trouvant le plus en haut de la pile peut être saisi par l'unité de déliassage (5), et, par un retirement de la bande d'acheminement (8), réunit la pile (1) devant être déliassée avec une pile (4) devant être acheminée subséquemment et se trouvant en-dessous du premier élément d'acheminement (2).

3. Dispositif selon la revendication 1 ou 2, **caractérisé en ce que** le deuxième élément d'acheminement (3), par un mouvement monoaxial sur la bande d'acheminement (8), fait passer la pile (4) devant être acheminée subséquemment de la position de dépose à une position dans laquelle le billet de banque se trouvant le plus en haut de la pile (4) devant être acheminée subséquemment vient se situer en-dessous du premier élément d'acheminement (2).

4. Dispositif selon au moins une des revendications précédentes, **caractérisé en ce que** le premier élément d'acheminement (2), par l'accomplissement du parcours d'une bande de mouvement en forme de boucle (10) et par l'insertion dans la bande d'acheminement (8), prend la position du deuxième élément d'acheminement (3), et **en ce que** le deuxième élément d'acheminement (3) retourne en la position de dépose sur la bande d'acheminement pour la réception (8) d'une pile (4) devant être acheminée subséquemment.

5. Dispositif selon au moins une des revendications précédentes, **caractérisé en ce que** le deuxième élément d'acheminement (3) présente des renfoncements et **en ce que** le premier élément d'acheminement (2) est formé de façon complémentaire de telle sorte qu'il peut s'engager au moins en partie dans les renfoncements.

6. Dispositif selon au moins une des revendications précédentes, **caractérisé en ce que** le premier élément d'acheminement (2) est introduit dans la bande d'acheminement (8) en-dessous de la pile (1) de billets de banque en vrac portée par le deuxième élément d'acheminement (3).

7. Dispositif selon au moins une des revendications précédentes, **caractérisé en ce que** le deuxième élément d'acheminement (3) présente une surface de dépose (11, 14) qui peut être tournée et /ou déployée et /ou déplacée horizontalement et / ou verticalement par rapport à d'autres composants du deuxième élément d'acheminement (3).

8. Dispositif selon au moins une des revendications précédentes, **caractérisé en ce que** le deuxième élément d'acheminement (3) présente une surface de dépose (14) comportant des trous (15) et plusieurs contre-éléments (17) pouvant s'engager à travers les trous (15).

9. Dispositif selon la revendication 8, **caractérisé en ce que** la surface de dépose (14) comportant des trous (15) et les contre-éléments (17) peuvent être déplacés les uns par rapport aux autres afin de pouvoir maintenir à un certain écart de la surface de dépose une pile (4) de billets de banque devant être déliassée et / ou en ce que les contre-éléments (17) peuvent s'engager à tel point à travers les trous du deuxième élément d'acheminement (2) qu'une surface de dépose (14) pour l'essentiel fermée est mise à disposition pour la dépose subséquente d'une pile en vrac de billets de banque devant être déliassés.

10. Dispositif selon au moins une des revendications précédentes, **caractérisé en ce que** le dispositif comporte un ou plusieurs senseurs détectant la présence d'une pile (4) subséquemment acheminée par le deuxième élément d'acheminement (3) en-dessous du premier élément d'acheminement (2) et / ou détectant le dernier billet de banque d'une pile devant être déliassée et / ou détectant une pile (4) se trouvant en la position de dépose et devant être acheminée subséquemment.

11. Dispositif selon au moins une des revendications précédentes, **caractérisé en ce que** le premier et le deuxième élément d'acheminement (2, 3) sont actionnés par des moteurs stationnaires.

12. Dispositif selon au moins une des revendications précédentes, **caractérisé en ce que** des piles de billets de banque devant être déliassées peuvent être amenées au choix soit automatiquement, soit manuellement dans l'appareillage d'acheminement.

13. Procédé de déliassage continu de billets de banque en vrac, **caractérisé en ce que**, au moyen d'un appareillage d'acheminement (2, 3) comportant un premier élément d'acheminement (2) déplaçable multiaxialement et un deuxième élément d'acheminement (3) déplacé uniquement monoaxialement, une pile (1) de billets de banque en vrac devant être déliassée est amenée d'une position de dépose le long d'une bande d'acheminement (8) à une position dans laquelle le billet de banque se trouvant respectivement le plus en haut de la pile est saisi et déliassé par une unité de déliassage (5), le premier élément d'acheminement portant la pile devant être déliassée et l'acheminant vers l'unité de déliassage (5), et **en ce qu'**une pile (4) se trouvant sur le deuxième élément d'acheminement (3) est subséquemment acheminée au déliassage par déplacement du deuxième élément d'acheminement de la position de dépose à une position dans laquelle le billet de banque se trouvant le plus en haut de la pile (4) devant être acheminée subséquemment se situe en-dessous du premier élément d'acheminement (2) afin de réunir la pile subséquemment acheminée (4) avec la pile devant être déliassée (1).

14. Procédé selon la revendication 13, **caractérisé par** les étapes suivantes :
a) acheminement d'une pile (1) de billets de banque en vrac se situant sur le premier élément d'acheminement (2) et devant être déliassée à l'unité de déliassage (5), par un mouvement d'acheminement du premier élément d'acheminement (2) sur une bande d'acheminement (8), d'une position de dépose à une position dans laquelle le billet de banque se trouvant le plus en haut de la pile (1) peut être saisi par l'unité de déliassage (5),
b) déliassage feuille par feuille, par l'unité de déliassage (5), de la pile (1) acheminée, la pile (1) étant guidée de telle manière par l'élément d'acheminement que le billet de banque se trouvant respectivement le plus en haut de la pile (1) peut être saisi par l'unité de déliassage (5),
c) acheminement subséquent d'une pile (4) de billets de banque en vrac se trouvant sur le deuxième élément d'acheminement (3) et devant être acheminée subséquemment, vers le déliassage, par déplacement du deuxième élément d'acheminement (3) de la position de dépose à une position dans laquelle le billet de banque se trouvant le plus en haut de la pile (4) devant être acheminée subséquemment se situe en-dessous du premier élément d'acheminement (2), et
d) réunion de la pile devant être déliassée (1) et de la pile acheminée subséquemment (4) par retirement du premier élément d'acheminement (2) hors de la bande d'acheminement (8).

15. Procédé selon la revendication 14, **caractérisé en ce que**, après l'étape de la réunion des piles, les étapes supplémentaires suivantes sont réalisées :
e) reprise, par le premier élément d'acheminement (2), de la pile de billets de banque en vrac réunie (7), le premier élément d'acheminement (2), par l'accomplissement du parcours d'une bande de mouvement en forme de boucle (10) et par l'insertion dans la bande d'acheminement (8), prenant la position du deuxième élément d'acheminement (3), et
f) remise du deuxième élément d'acheminement (3) en la position de dépose,
g) dépose d'une pile (4) supplémentaire de billets de banque en vrac sur le deuxième élément d'acheminement (3) ramené, puis acheminement subséquent de cette pile (4) supplémentaire.

16. Procédé selon la revendication 15, **caractérisé en ce que** l'accomplissement du parcours de la bande de mouvement en forme de boucle (10) par le premier élément d'acheminement (2) consiste en les étapes suivantes :
h) mouvement vertical opérant un éloignement de la bande d'acheminement (8),
i) mouvement parallèle à la bande d'acheminement (8) en direction de la position de dépose et amenant à une position voisine du deuxième élément d'acheminement (3), et
k) mouvement vertical opérant un rapprochement de la bande d'acheminement (8).

17. Procédé selon au moins une des revendications de 13 à 16, **caractérisé en ce que** le premier élément d'acheminement (2) s'engage dans des renfoncements du deuxième élément d'acheminement (3) lors de l'insertion dans la bande d'acheminement (8).

18. Procédé selon au moins une des revendications de 13 à 17, **caractérisé en ce que** le premier élément d'acheminement (2) est introduit dans la bande d'acheminement (8) en-dessous de la pile (1) de billets de banque en vrac portée par le deuxième élément d'acheminement (3).

19. Procédé selon au moins une des revendications de 13 à 18, **caractérisé en ce qu'**une surface de dépose (11, 14) du deuxième élément d'acheminement (3) est tournée et /ou déployée et /ou déplacée horizontalement et /ou verticalement par rapport à d'autres composants du deuxième élément d'acheminement (3).

20. Procédé selon au moins une des revendications de 13 à 19, **caractérisé en ce que** plusieurs contre-éléments (17) du deuxième élément d'acheminement (3) s'engagent à travers des trous (15) d'une surface de dépose (14) du deuxième élément d'acheminement (3) afin de maintenir une pile de billets de banque devant être déliassée (4).

21. Procédé selon la revendication 20, **caractérisé en ce que** les contre-éléments (17) s'engagent à tel point dans les trous du deuxième élément d'acheminement (3) qu'une surface de dépose (14) pour l'essentiel fermée est mise à disposition pour la dépose subséquente d'une pile en vrac de billets de banque devant être déliassés.

22. Procédé selon au moins une des revendications de 13 à 21, **caractérisé en ce que** la présence d'une pile (4) subséquemment acheminée en-dessous de la pile devant être déliassée (1) est reconnue automatiquement, à la suite de quoi la réunion des deux piles est occasionnée.

23. Procédé selon au moins une des revendications de 13 à 22, **caractérisé en ce qu'**une pile (4) de billets de banque en vrac devant être acheminée subséquemment et se trouvant dans la position de dépose est reconnue automatiquement et / ou **en ce que** le dernier billet de banque devant être déliassé d'une pile (1) devant être déliassée est reconnu automatiquement.

24. Utilisation du dispositif selon une des revendications de 1 à 12 pour le déliassage continu feuille par feuille de piles de billets de banque en vrac dans un dispositif de traitement de billets de banque dans lequel les billets de banque déliassés sont automatiquement vérifiés et déposés.
